# EUROPÄISCHE PATENTSCHRIFT

(11) **EP 1 070 790 B1**
(45) Veröffentlichungstag und Bekanntmachung des Hinweises auf die Patenterteilung: **31.10.2001**
(21) Anmeldenummer: 99114337.1
(22) Anmeldetag: 21.07.1999
(51) Int. Cl.: E01F 15/14, E01F 15/02

(54) **Verfahren und Vorrichtung zum Abbremsen von Fahrzeugen**
Method and device for decelerating vehicles
Dispositif et procédé pour décélérer des vehicules

(43) Veröffentlichungstag der Anmeldung: 24.01.2001
(73) Patentinhaber: Diem, Reinhard, 71083 Herrenberg (DE)
(72) Erfinder: Diem, Reinhard, 71083 Herrenberg (DE)
(74) Vertreter: Klocke, Peter, Dipl.-Ing.

(56) Entgegenhaltungen:
- WO-A-98/06904
- AT-B- 372 443
- DE-A- 3 308 651
- DE-A- 4 418 554
- DE-A- 19 646 749
- US-A- 3 951 384
- US-A- 5 056 961
- US-A- 5 480 255
- US-A- 5 645 368

## Beschreibung

Die vorliegende Erfindung betrifft ein Verfahren und eine Vorrichtung zum Abbremsen von Fahrzeugen, insbesondere Rennfahrzeugen am Rande einer Rennstrecke.

Bei Fahrzeugrennen ist es üblich, an kritischen Stellen, bei denen die Gefahr besteht, dass die Rennfahrzeuge von der Fahrbahn abkommen können, Einrichtungen vorzusehen, die das Fahrzeug auffangen bzw. abbremsen können. Hierzu wird beispielsweise bei einer kritischen Kurve am Rande der Rennstrecke ein Kiesbett und im Anschluß daran eine Reifenmauer aus mehreren Reihen von Reifenstapeln vorgesehen. Diese Maßnahmen reichen jedoch nicht aus, um sicher zu verhindern, dass beispielsweise bei einem Versagen der Bremsen das Fahrzeug ausreichend abgebremst wird, da es noch mit hoher Geschwindigkeit gegen die Reifenmauer prallt und durch die dahinter vorhandene stabile Betonwand der Fahrer noch erheblich zu Schaden gelangt.

Aus der DE 44 18 554 A1 ist eine Vorrichtung zur Sicherung von Gefahrenbereichen an einer Rennstrecke bekannt, bei der bewegliche Barrieren, die die kinetische Energie eines von der Fahrbahn abgekommenen Fahrzeugs vernichten, vorgesehen sind. Die Barriere besteht aus nachgiebigen untereinander verbundenen Elementen, wobei die Barriere formschlüssig und nachgiebig mit dem Boden in Verbindung steht. Hierzu sind in den Boden Schienen eingelassen, in denen sich senkrecht, das heißt mit der Lauffläche nach unten, angeordnete Reifen bewegen können. Da die Barriere in einer Kurve angeordnet ist, sind die Laufschienen nicht parallel, sondern aufgespreizt im Boden angeordnet. Dazu sind die Reifen mit einem elastischen Band verbunden, um beim Auftreffen eines Fahrzeuges die Spreizwirkung aufnehmen zu können. Die beiden Enden der Barrieren sind über ein flexibles Band fest verankert und erlauben somit lediglich eine Ausdehnung der Barriere. Durch eine derartige Ausgestaltung wird die Bewegungsenergie in Spannungsenergie umgewandelt, so dass mit einer Katapultwirkung am Ende der Laufschienen zu rechnen ist. Bei der Rückwärtsbewegung besteht die Gefahr des Klemmens. Beim Auftreffen eines Fahrzeuges kann nur eine Laufschiene, nämlich die in Fahrzeugrichtung, richtig belastet werden, während die anderen schräg beansprucht werden und dadurch nur im Teilbereich eine Beanspruchung des elastischen Bandes erfolgten. Damit muss die kinetische Energie des Fahrzeuges von relativ wenigen elastischen Bändern aufgenommen werden. Dies stellt eine enorme Unsicherheit dar. Insgesamt stellt die offenbarte Vorrichtung eine unpraktikable Lösung im Hinblick auf Sicherheit, Montage und Kostenaufwand dar.

Aus der DE 196 46 749 A1 ist eine Sicherheitsvorrichtung für Fahrbahnbegrenzungen des Kart- und Motorrennsports bekannt, bei der flach aufeinander gelegte Reifenstapel dazu verwendet werden, um den frontalen Aufprall an Hindernissen zu lindern, abzuleiten und ein Hängenbleiben der Fahrzeuge an Hindernissen zu vermeiden. Die Reifenstapel sind hierzu mit einer Leitplanke aus Kunststoffrohr versehen, mit leicht gewölbten Betonschwellen befestigt. Diese Lösung ist der vorstehenden, bereits diskutierten und bisher üblichen Reifenstapelwand ähnlich und nicht dazu geeignet, ein Fahrzeug mit hoher Geschwindigkeit abzubremsen.

Aus der AT 372 443 B ist eine Lärmschutzwand aus Reifenstapeln beschrieben, die bepflanzt werden können. Jeweils zwei übereinandergelegte Reifen sind durch Schrauben miteinander verbunden und eine unerwünschte Bewegung der Lärmschutzwand wird durch senkrecht verlaufende Eisenstangen oder -rohren, die in den Boden eingeschlagen sind, verhindert. Dieser Vorschlag für eine Lärmschutzwand ist nicht geeignet, um im Rennsport als Vorrichtung zum Abbremsen von Fahrzeugen eingesetzt zu werden.

Die DE 33 08 651 A1 beschreibt ein Netzwerk aus reifenförmigen Körpern, für das Altreifen in ganzer oder zweckdienlich zerschnittener Form verwendet werden. Das Netzwerk dient als Zaun für den Schutz von Menschen, Tieren und Objekten. Für das Netzwerk sind Pfosten vorgesehen, zwischen dehnen sich das jeweilige Netzwerk befindet. Dieses Netzwerk ist starr am Boden verankert und dürfte in seiner Wirkung hinsichtlich der Sicherheit für den Rennsport noch hinter den vorstehend erwähnten Reifenstapeln liegen.

In der US 5,645,368 wird eine Barriere aus zweireihigen Barrierenmodulen aus flach aufeinanderliegenden Reifenstapeln beschrieben, die versetzt übereinander angeordnet sind und zwischen einer Bodenplatte und einer Abdeckplatte mittels Spanneisen verbunden sind. Die Bodenplatte hat den Vorteil, dass diese Barrierenmodule für den Rennsport an die entsprechenden Stellen, an denen eine Gefahr für die Rennfahrer besteht, leicht angeordnet und durch den Aufprall bewegt werden kann. Diese Barriere wird auch dazu benutzt, um den Verlauf der Rennbahn zu markieren.

In der US 3,951,384 wird einer der formierbare Absorptionseinrichtung beschrieben, die aus übereinander gestapelten Reifenstapel besteht, die mit Bändern miteinander verbunden und am Boden verankert sind. Zur Erhöhung der Absorptionsfähigkeit wird noch vorgeschlagen, den Innenraum der Reifen mit leeren, zerbrechlichen Behältern wie beispielsweise Plastikflaschen oder Metalldosen zu füllen. Diese Reifenstapel werden vor einer Wand positioniert.

Auch in der US 5,480,255 wird eine Wand aus versetzt übereinander gestapelten Reifen beschrieben, die im Wesentlichen zweireihig ist und bei der die Zwischenräume mit Sand gefüllt sind, um als Stoßwand für Schnellstraßen zu dienen. Die Reifen selbst können auch noch miteinander verbunden sein. Auch diese Prallwand ist fest mit dem Boden verbunden und ähnelt bereits vorstehend beschriebenen Lösungen.

Entsprechend verhält es sich mit der US 5,056,961, bei der ebenfalls wieder übereinander gestapelte und miteinander verbundene Reifen zur Konstruktion von Wänden beschrieben wird.

Auch die WO 98/06904 A beschreibt das an sich schon bekannte System der Anordnung von Reifenstapeln zum Schutze der Rennfahrer vor Hindernissen wie beispielsweise Bäume, Pfosten, Brückenpfeiler, Wänden oder dergleichen. Auch hier werden die einzelnen Reifen mittels Bänder miteinander verbunden und am Boden oder anderen geeigneten Stellen fixiert.

Alle diese Maßnahmen sind, wie auch die Praxis zeigt nicht wichtig, ein mit hoher Geschwindigkeit in die Reifenwand einfahrendes Fahrzeug abzubremsen, ohne dass eine größere Beschädigung des Fahrzeugs und eine hohe Verletzungsgefahr für den Fahrer besteht.

Der vorliegenden Erfindung liegt daher die Aufgabe zugrunde, eine Möglichkeit vorzuschlagen, die ein sicheres Abbremsen der Fahrzeuge ermöglicht, ohne dass dabei der Fahrer und auch das Fahrzeug wesentlich zu Schaden kommen.

Diese Aufgabe wird erfindungsgemäß durch ein Verfahren mit den Merkmalen des Anspruchs 1 sowie durch einen Fangzaun mit den Merkmalen des Anspruchs 4 gelöst. Weitere vorteilhafte Ausgestaltungen sind den jeweiligen rückbezogenen Unteransprüchen zu entnehmen.

Gemäß der Erfindung wird das Fahrzeug abgebremst, indem in einem an die Rennstrecke angrenzenden Freiraum ein elastischer kettenähnlicher und aus einzelnen beweglich miteinander verbundenen Elementen bestehender Fangzaun angeordnet und ein von der Rennstrecke abkommendes und in den Fangzaun eintauchendes Fahrzeug durch die elastische Mitbewegung des Fangzaunes abgebremst wird. Durch die Anordnung eines freistehenden Fangzaunes aus einzelnen beweglich miteinander verbundenen Elementen ohne Befestigung zum Boden und mit genügendem Freiraum hinter dem Fangzaun wird ein in den Fangzaun eindringendes Fahrzeug diesen mit sich nehmen und aufgrund der Masse des Fangzaunes von diesem abgebremst. Überraschender Weise hat sich gezeigt, dass dabei eine lineare Abremsung bis zum Stillstand des Fahrzeuges erfolgt, so dass mit einer Beschädigung des Fahrers nicht zu rechnen ist. Je nach Aufbau kann auch eine Dämpfung zusätzlich zu der Reibung oder anstelle der Reibung durch am Ende des Fangzaunes angeordnete und fest verankerte Dämpfungselemente erfolgen, die eine freie Bewegung des Fangzaunes als solches gestatten jedoch die Bewegung ebenfalls bis zum Stillstand dämpfen. Um beim Aufprall des Fahrzeuges auf den Fangzaun die Belastungen möglichst gering zu halten, sollte das Eigengewicht der einzelnen Elemente möglichst gering sein, wobei die einzelnen Elemente auch in sich elastisch sein müssen. Damit wird die Härte des Aufpralls erheblich reduziert. Gemäß einer bevorzugten Ausführungsform werden hierzu als Elemente PKW-Reifen verwendet, da diese die geforderten Eigenschaften aufweisen und darüber hinaus günstig zur Verfügung stehen. Gemäß dem erfindungsgemäß ausgestalteten Fangzaun weist dieser elastische und kettenähnlich bewegliche miteinander verbundene Fangzaunelemente auf, die vorzugsweise in ihrer Gesamthöhe die Höhe des Rennfahrzeugs überragen. Die einzelnen Fangzaunelemente, vorzugsweise Autoreifen, können als einzelne Reifenstapel angeordnet und beweglich miteinander verbunden sein. Gemäß einer bevorzugten Ausführungsform sind die Fangelemente ineinandergreifend gestapelt und an den Berührungsstellen beweglich miteinander verbunden, da durch diese versetzte Anordnung die Anzahl der Fangzaunelemente und das Eigengewicht der einzelnen Elemente im Bereich eines möglichen Aufprallpunktes möglichst gering gehalten wird.

Durch die Länge des Fangzaunes, der von der Länge her die kritische Stelle, bei der das Fahrzeug die Fahrbahn verlassen könnte, bei weitem überdeckt, wird insgesamt eine ausreichende Masse in der Größenordnung der Rennfahrzeuge erreicht, die ausreicht, ein von der Fahrbahn abgekommenes und in den Fangzaun eintauchendes Fahrzeug sicher abzubremsen.

Um zu vermeiden, dass das Fahrzeug den Fangzaun anhebt und unter dem Fangzaun hindurch fährt, ist an den untersten Elementen in Bodennähe ein alle Stapel verbindendes Abschlussband angeordnet, so dass ein eindringendes Rennfahrzeug mit seinem Vorderteil über dieses Band gelangt und damit im Verlaufe des Bremsvorganges ein Anheben der Reifenwand sicher verhindert. Des weiteren sind vorteilhafterweise die Enden des Fangzaunes mit einer festen Verankerung, vorzugsweise am Boden, verbunden, um einen Peitscheneffekt in der Form zu vermeiden, dass die Enden aufgrund der Bewegung zusammenschlagen.

Die Verbindung der einzelnen Fangzaunelemente kann durch für die jeweilige Belastung reißsichere Schnüren oder andere geeignete Verbindungsmittel erfolgen.

Die Erfindung ermöglicht somit einen kostengünstigen Aufbau eines Fangzaunes durch die Verwendung vorhandener Objekte, der gleichzeitig eine lineare und weiche Verzögerung des Fahrzeuges bewirkt. Damit wird ein erheblicher Beitrag zur Sicherheit der Rennfahrer geleistet.

Nachfolgend wird die Erfindung anhand eines Ausführungsbeispiels näher erläutert. Es stellen dar:
- Fig. 1: Die Draufsicht auf einen Fangzaun als flexible Reifenmauer und
- Fig. 2: die Seitenansicht eines Fangzaunes mit einer vergrößerten Darstellung der einzelnen Fangzaunelemente sowie deren Verbindung.

Fig. 1 zeigt einen Fangzaun 1 aus einzelnen miteinander verbundenen Autoreifen 2, der an seinem Ende über eine Sicherungsleine 3 an einer festen Bodenverankerung 4 fixiert ist. Ein in Pfeilrichtung eindringendes Fahrzeug bewirkt eine Verschiebung der flexiblen Reifenmauer als Fangzaun und bremst das eindringende Fahrzeug kontinuierlich ab. Die Länge eines derartigen Fangzaunes 1 muss ausreichend bemessen sein, um eine entsprechende Gesamtmasse, die ungefähr der Masse des eindringenden Fahrzeugs entsprechen sollte, aufzuweisen, damit die Bewegungsemergie des Fahrzeuges abgebaut werden kann. Andererseits darf der Fangzaun auch nicht zu lang sein, da sonst der Fangzaun nicht genügend mitbewegt werden kann und dann die Bremsverzögerung sich zu sehr erhöhen würde.

Fig. 2 zeigt in der Fig. 2a in der Seitenansicht einen Fangzaun gemäß Fig. 1. Der Fangzaun besteht aus einzelnen, wie in der Figur dargestellt, versetzt angeordneten Reifenstapel 5, die flexibel miteinander verbunden sind.

In Fig. 2b ist in vergrößerter Darstellung die flexible Verbindung zwischen zwei Autoreifen 2 mittels eines Bandes 6, die eine Drehbewegung der einzelnen Reifen gegeneinander, wie bei einer Kette, ermöglicht. Als Bänder können geeignete, eine entsprechende Reißkraft aufweisende Bänder, beispielsweise Rolladengurte oder dergleichen, verwendet werden. Grundsätzlich ist auch die Verbindung der einzelnen Reifen miteinander mittels einer durchgehenden Stange, wenn aufwendiger, möglich.

Fig. 2c zeigt einen Autoreifen 2 der unteren Lage in vergrößerter Darstellung, der mittels eines zusätzlichen Bandes 7 an einem Abschlussband 8 fixiert ist, das alle Reifen der unteren Lage miteinander verbindet, um ein Anheben der Reifenmauer zu verhindern.

Die Länge eines derartigen Fangzaunes sollte mindestens zwanzig Meter betragen, wobei je nach Anwendungsfall auch Fangzäune mit einer Länge von dreißig bis vierzig Meter verwendet werden können. Die Höhe der Reifenstapel im Zentrum des Fagzaunes entspricht der üblich verwendeten Höhe von fünf bis sechs Reifen, wobei sich diese Höhe auch nach der Masse der Rennfahrzeuge richtet. Bei LKW-Rennen ist sicherlich von einer größeren Höhe und einer entsprechend größeren Länge der Reifenmauer auszugehen, um die erforderliche Masse zu erreichen.

## Patentansprüche

1. Verfahren zum Abbremsen von Fahrzeugen, insbesondere Rennfahrzeugen am Rande einer Rennstrecke, bei dem in einem an die kritische Stelle der Rennstrecke angrenzenden Freiraum ein die kritische Stelle bei weitem überdeckender, elastischer und kettenähnlicher, aus einzelnen beweglich miteinander verbundenen Elementen bestehender einstückiger Fangzaun (1) angeordnet wird und ein von der Rennstrecke abkommendes und in den Fangzaun eintauchendes Fahrzeug linear abgebremst wird durch die Weitergabe der Beschleunigungskräfte von den Fangzaunelementen am Auftreffpunkt des Fahrzeuges zu den anschließenden Fangzaunelementen (2) und weiter über die gesamte Länge des Fangzaunes.

2. Verfahren nach Anspruch 1, **dadurch gekennzeichnet, dass** das Fahrzeug zusätzlich aufgrund von an den Enden des Fangzaunes angeordneten Dämpfungselementen abgebremst wird.

3. Verfahren nach einem der vorangegangenen Ansprüche, **dadurch gekennzeichnet, dass** als Fangzaunelemente flach aufliegende Autoreifen, insbesondere PKW-Reifen, verwendet werden.

4. Fangzaun zum Abbremsen von Fahrzeugen, insbesondere Rennfahrzeugen am Rande einer Rennstrecke, mit elastischen Fangzaunelementen (2) aus Reifen oder mit anderen elastischen Elementen mit im wesentlichen entsprechenden Abmessungen und Eigenschaften, bei dem die Fangzaunelemente (2) flach aufeinander liegen und um eine senkrechte Achse zur Fahrbahnfläche zueinander beweglich fest miteinander zu einem einstückigen Fangzaun (1) verbunden sind, um eine kettenähnliche gliederbandartige Beweglichkeit des Fangzaunes beim Auftreffen eines Fahrzeuges zu gewährleisten, und der gesamte Fangzaun relativ zum Boden beim Auftreffen eines Fahrzeuges bewegbar ist.

5. Fangzaun nach Anspruch 4, **dadurch gekennzeichnet, dass** die Fangzaunelemente (2) gestapelt und die Stapel (5) beweglich miteinander verbunden sind.

6. Fangzaun nach Anspruch 4, **dadurch gekennzeichnet, dass** die Fangzaunelemente (2) ineinandergreifend gestapelt sind und an den Berührungsstellen beweglich miteinander verbunden sind.

7. Fangzaun nach einem der vorangegangenen Ansprüche 4 bis 6, **dadurch gekennzeichnet, dass** an den untersten Elementen in Bodennähe ein alle Stapel (5) verbindendes Abschlussband (8) angeordnet ist.

8. Fangzaun nach einem der vorangegangenen Ansprüche 4 bis 7, **dadurch gekennzeichnet, dass** an den Enden des Fangzaunes (1) eine Leine (3) zur Befestigung des Fangzaunes an festen Verankerungen (4) auf der Fahrbahn abgewandten Seite angeordnet ist.

## Claims

1. A method of braking vehicles, in particular race car vehicles at the edge of a racetrack, where an elastic, one-piece safety wall (1) consisting of individual elements linked together movably like a chain and extending far beyond the critical location is arranged in a clearance adjacent to the critical location of the racetrack, and a vehicle that leaves the racetrack and collides with the safety wall is braked in a linear manner due to the acceleration forces relayed from the safety wall elements at the point of contact of the vehicle with the adjacent safety wall elements (2) and beyond over the entire length of the safety wall.

2. The method according to claim 1, **characterized in that** the vehicle is also braked because of shock absorbing elements arranged at the ends of the safety wall.

3. The method according to one of the preceding claims, **characterized in that** horizontally stacked automobile tires, in particular passenger vehicle tires, are used as the safety wall elements.

4. A safety wall for braking vehicles, in particular race car vehicles at the edge of a racetrack, with elastic safety wall elements (2) consisting of tires or with other elastic elements with essentially corresponding dimensions and properties, where the safety wall elements (2) are stacked horizontally and are linked together fixedly to form a one-piece safety wall (1) with mobility about an axis perpendicular to the roadway surface to guarantee a chain-like mobility of the safety wall like that of an articulated belt when struck by a vehicle, and the entire safety wall can move relative to the ground with the impact of a vehicle.

5. The safety wall according to claim 4, **characterized in that** the safety wall elements (2) are stacked, and the stacks (5) are movably linked together.

6. The safety wall according to claim 4, **characterized in that** the safety wall elements (2) are stacked in an intermeshed manner and are movably linked together at the points of contact.

7. The safety wall according to one of the preceding claims 4 through 6, **characterized in that** a band (8) connecting all the stacks (5) is provided on the bottom elements near the ground.

8. The safety wall according to one of the preceding claims 4 through 7, **characterized in that** a line (3) for attaching the safety wall to fixed anchors (4) is provided at the ends of the safety wall (1) on the side facing away from the racetrack.

## Revendications

1. Procédé pour l'arrêt de véhicules, en particulier de véhicules de course, en bordure d'un circuit de course, dans lequel, dans un espace libre mitoyen à la zone critique du circuit, une barrière d'arrêt élastique (1) d'une seule pièce et similaire à une chaîne, recouvrant largement la zone critique, composée d'éléments reliés et respectivement mobiles, est installée, et dans lequel un véhicule provenant du circuit de course et percutant la barrière d'arrêt est arrêté de façon linéaire, sur toute la longueur de la barrière d'arrêt, grâce à la transmission des forces d'accélération des éléments de la barrière d'arrêt, au point d'impact du véhicule, aux éléments de barrière contigus (2) et plus loin.

2. Procédé selon la revendication 1, **caractérisé en ce que** le véhicule est arrêté en outre grâce aux éléments amortisseurs situés aux extrémités de la barrière d'arrêt.

3. Procédé selon une des revendications précédentes, **caractérisé en ce que** des pneus de voiture posés à plat, en particulier des pneus de voitures particulières, sont utilisés comme éléments de barrière d'arrêt.

4. Barrière pour l'arrêt de véhicules, en particulier de véhicules de course en bordure d'un circuit de course, avec des éléments de barrière d'arrêt élastiques (2) formés de pneus ou avec d'autres éléments élastiques de dimensions et propriétés fondamentalement équivalentes, dans laquelle les éléments de barrière d'arrêt (2) sont posés à plat les uns sur les autres et sont reliés entre eux, tout en restant mobiles, pour former une barrière d'arrêt d'une seule pièce (1) autour d'un axe perpendiculaire à la surface de la chaussée, afin de garantir un mouvement en chaîne, comme celui d'une bande articulée, de la barrière d'arrêt lorsqu'elle est touchée par un véhicule, et dans laquelle toute la barrière d'arrêt est mobile par rapport au sol lorsqu'elle est percutée par un véhicule.

5. Barrière d'arrêt selon la revendication 4,
**caractérisée en ce que** les éléments de la barrière d'arrêt (2) sont empilés et que les piles (5) sont reliées en restant respectivement mobiles.

6. Barrière d'arrêt selon la revendication 4,
**caractérisée en ce que** les éléments de la barrière d'arrêt (2) sont empilés de façon à empiéter les uns sur les autres et qu'aux points de contact, ils sont reliés les uns aux autres en restant mobiles.

7. Barrière d'arrêt selon une des revendications précédentes 4 à 6, **caractérisée en ce qu'**une bande de maintien (8) enserrant toutes les piles (5) est installée sur les éléments inférieurs les plus proches du sol.

8. Barrière d'arrêt selon une des revendications précédentes 4 à 7, **caractérisée en ce que,** aux extrémités de la barrière d'arrêt (1), une longe (3) servant à la fixation de la barrière d'arrêt à des ancrages fixes (4) est installée sur le côté tourné vers la chaussée.
